# EUROPÄISCHE PATENTSCHRIFT

(11) **EP 4 176 164 B1**
(45) Veröffentlichungstag und Bekanntmachung des Hinweises auf die Patenterteilung: **19.02.2025**
(21) Anmeldenummer: 21743382.0
(22) Anmeldetag: 01.07.2021
(51) Int. Cl.: F01L 1/047

(54) **GLEITLAGER MIT SCHMIERMITTELKANAL UND MIT MINDESTENS DREI AXIALEN SCHIEBESTELLUNGEN**
SLIDING BEARING WITH A LUBRICANT CHANNEL AND WITH AT LEAST THREE AXIAL SLIDE POSITIONS
PALIER À GLISSEMENT POURVU D'UN CANAL DE LUBRIFIANT ET PRÉSENTANT AU MOINS TROIS POSITIONS DE GLISSEMENT AXIAL

(30) Priorität: 01.07.2020 DE 102020208231
(43) Veröffentlichungstag der Anmeldung: 10.05.2023
(73) Patentinhaber: VOLKSWAGEN AKTIENGESELLSCHAFT, 38440 Wolfsburg (DE)
(72) Erfinder: WAWRIK, Norman, 06925 Annaburg (DE)
(74) Vertreter: Bungartz, Florian
(86) Internationale Anmeldenummer: PCT/EP2021/068121
(87) Internationale Veröffentlichungsnummer: WO 2022/003082

(56) Entgegenhaltungen:
- DE-A1- 102007 027 979
- DE-B4- 102007 027 979
- DE-B4- 102014 015 880
- US-A1- 2010 175 652
- US-A1- 2011 114 046

## Beschreibung

Die Erfindung betrifft ein Gleitlager, das insbesondere in einem Ventiltrieb eines Verbrennungsmotors zum Einsatz kommen kann, wobei ein Lagerstück des Gleitlagers, das insbesondere als Nockenstück des Ventiltriebs ausgebildet sein kann, drehbar und axial verschiebbar innerhalb einer Lageröffnung eines Lagergehäuses gelagert ist. Die axiale Verschiebbarkeit dient dazu, bedarfsweise unterschiedliche Nockenerhebungen des Nockenstücks in Wirkverbindung mit einem Gaswechselventil des Verbrennungsmotors zu bringen, wodurch die Betätigung des Gaswechselventils während des Betriebs des Verbrennungsmotors geändert wird. Um die Reibung zwischen dem Lagergehäuse und dem Lagerstück zu minimieren, ist in das Lagergehäuse ein Schmiermittelkanal integriert, über den Schmiermittel dem zwischen dem Lagergehäuse und dem Lagerstück ausgebildeten Kontaktspalt zugeführt werden kann.

Ein entsprechender Ventiltrieb ist aus der DE 10 2017 203 869 A1 bekannt. Bei diesem Ventiltrieb ist das Nockenstück in zwei axialen Schiebestellungen relativ zu dem dieses aufnehmenden Lagergehäuse positionierbar. Der in dem Lagergehäuse ausgebildete Schmiermittelkanal ist dabei radial verlaufend und, bezüglich der axialen Erstreckung (entlang der Rotationsachse), mittig in der für einen Kontakt mit dem Nockenstück vorgesehenen Innenlagerfläche des Lagergehäuses angeordnet.

Ein dazu ähnlicher Ventiltrieb ist auch aus der DE 10 2017 205 463 A1 bekannt, wobei bei diesem Ventiltrieb Schmiermittelkanäle, die für eine Zufuhr von Schmiermittel zu dem Kontaktspalt eines Gleitlagers, das von einem Nockenstück und einem Lagergehäuse ausgebildet ist, in das Nockenstück integriert sind.

Ein Ventiltrieb, bei dem dreistufig verschiebbare Nockenstücke einer Nockenwelle in Gleitlagern gelagert sind und bei dem der Radius der Außenlagerflächen der Nockenstücke größer als der größte Radius von drei unterschiedlichen Nockenerhebungen ist, ist aus der DE 10 2017 210 661 A1 bekannt.

Die DE 10 2007 027 979 B4 offenbart ein Gleitlager gemäß dem Oberbegriff des Patentanspruchs 1.

Der Erfindung lag die Aufgabe zugrunde, ein Gleitlager anzugeben, das sich vorteilhaft für eine drehbare und mindestens dreistufig axial verschiebbare Lagerung eines Nockenstücks in einem Lagergehäuse eines Ventiltriebs eines Verbrennungsmotors eignet.

Diese Aufgabe ist bei einem Gleitlager gemäß dem Patentanspruch 1 gelöst. Ein Ventiltrieb mit einem solchen Gleitlager sowie ein Verbrennungsmotor mit einem entsprechenden Ventiltrieb sind Gegenstände der Patentansprüche 8 und 10. Vorteilhafte Ausgestaltungsformen des Gleitlagers, des Ventiltriebs und des Verbrennungsmotors sind Gegenstände der weiteren Patentansprüche und/oder ergeben sich aus der nachfolgenden Beschreibung der Erfindung.

Erfindungsgemäß ist ein Gleitlager vorgesehen, das zumindest ein Lagergehäuse und ein Lagerstück, das drehbar sowie axial verschiebbar (jeweils bezüglich einer Relativdrehachse) innerhalb einer Lageröffnung des Lagergehäuses gelagert ist, aufweist, wobei das Lagerstück eine Außenlagerfläche ausbildet, die eine Innenlagerfläche des Lagergehäuses unter Ausbildung eines Kontaktspalts kontaktiert. In das Lagergehäuse oder das Lagerstück sind ein erster Schmiermittelkanal und ein zweiter Schmiermittelkanal integriert, die für eine Zufuhr von Schmiermittel zu dem Kontaktspalt vorgesehen sind, wobei diese Schmiermittelkanäle axial voneinander beabstandet in die Innenlagerfläche des Lagergehäuses oder in die Außenlagerfläche des Lagerstücks münden und wobei mittels einer Verteilvorrichtung ein Zuführen von Schmiermittel über den ersten Schmiermittelkanal und den zweiten Schmiermittelkanal beeinflussbar ist.

Die axiale Verschiebbarkeit des Lagerstücks relativ zu dem Lagergehäuse ist erfindungsgemäß derart vorgesehen, dass die Außenlagerfläche des Lagerstücks oder die Innenlagerfläche des Lagergehäuses in einer ersten Schiebestellung die Mündungsöffnungen des ersten Schmiermittelkanals und des zweiten Schmiermittelkanals (zumindest größtenteils, vorzugsweise vollständig) überdeckt. In dieser ersten Schiebestellung bewirkt die Verteilvorrichtung vorzugsweise eine Zufuhr von Schmiermittel zu dem Kontaktspalt sowohl über den ersten Schmiermittelkanal als auch den zweiten Schmiermittelkanal.

In einer zweiten Schiebestellung überdeckt die Außenlagerfläche des Lagerstücks oder die Innenlagerfläche des Lagergehäuses die Mündungsöffnung des ersten Schmiermittelkanals (zumindest größtenteils, vorzugsweise vollständig) und gibt die Mündungsöffnung des zweiten Schmiermittelkanals (zumindest größtenteils, vorzugsweise vollständig) frei (d.h. überdeckt die Mündungsöffnung des zweiten Schmiermittelkanals zumindest größtenteils nicht). In dieser zweiten Schiebestellung bewirkt die Verteilvorrichtung vorzugsweise eine Zufuhr von Schmiermittel zu dem Kontaktspalt ausschließlich über den ersten Schmiermittelkanal (d.h. nicht auch über den zweiten Schmiermittelkanal).

In einer dritten Schiebestellung gibt die Außenlagerfläche des Lagerstücks oder die Innenlagerfläche des Lagergehäuses die Mündungsöffnung des ersten Schmiermittelkanals (zumindest größtenteils, vorzugsweise vollständig) frei und überdeckt (zumindest größtenteils, vorzugsweise vollständig) die Mündungsöffnung des zweiten Schmiermittelkanals. In dieser dritten Schiebestellung bewirkt die Verteilvorrichtung vorzugsweise eine Zufuhr von Schmiermittel zu dem Kontaktspalt ausschließlich über den zweiten Schmiermittelkanal (d.h. nicht auch über den ersten Schmiermittelkanal).

Die Verteilvorrichtung eines erfindungsgemäßen Gleitlagers ist derart ausgestaltet, dass in jedem der Schmiermittelkanäle ein vorzugsweise kugelförmiger Ventilkörper angeordnet ist, der den jeweiligen Schmiermittelkanal verschließt und dadurch ein Ausbringen von Schmiermittel aus diesem Schmiermittelkanal verhindert, wenn die dazugehörige Mündungsöffnung nicht überdeckt beziehungsweise freigegeben ist und folglich die Mündungsöffnung außerhalb des Kontaktspalts angeordnet ist. Andererseits öffnet der Ventilkörper den jeweiligen Schmiermittelkanal und ermöglicht dadurch eine Zufuhr von Schmiermittel zu dem Kontaktspalt über diesen Schmiermittelkanal, wenn die dazugehörige Mündungsöffnung überdeckt ist. Dadurch kann auf konstruktiv besonders einfache Weise realisiert werden, dass Schmiermittel aus der jeweiligen Mündungsöffnung nur dann austritt, wenn sich diese infolge einer Überdeckung auch im Bereich des Kontaktspalts befindet.

Bevorzugt kann dann noch vorgesehen sein, dass der Ventilkörper, wenn dieser den dazugehörigen Schmiermittelkanal verschließt, aus der Mündungsöffnung dieses Schmiermittelkanals ragt. Dadurch kann eine selbsttätiges Öffnen und Verschließen der Schmiermittelkanäle als Folge einer axialen Verschiebung des Lagerstücks relativ zu dem Lagergehäuse erreicht werden, indem ein Ventilkörper, der bei einer nicht erfolgenden Überdeckung aus der dazugehörigen Mündungsöffnung ragt, in den dazugehörigen Schmiermittelkanal gedrückt wird, wenn durch eine Relativverschiebung zwischen dem Lagergehäuse und dem Lagerstück die Überdeckung dieser Mündungsöffnung realisiert wird.

Ein erfindungsgemäßes Gleitlager ermöglicht eine vorteilhafte Zufuhr von Schmiermittel zu dem Kontaktspalt in den mindestens drei Schiebestellung, was insbesondere auch dann gilt, wenn, wie dies vorzugsweise vorgesehen ist, in der zweiten Schiebestellung und/oder in der dritten Schiebestellung die Außenlagerfläche des Lagerstücks und die Innenlagerfläche des Lagerrings einander nur teilweise überdecken. Dadurch wird ermöglicht, sowohl die Außenlagerfläche des Lagerstücks als auch die Innenlagerfläche des Lagergehäuses mit einer relativ kleinen Erstreckung in axialer Richtung (bezüglich der Relativdrehachse) auszugestalten, wodurch der Bauraumbedarf für die Integration eines solchen Gleitlagers in beispielsweise einen erfindungsgemäßen Ventiltrieb für einen Verbrennungsmotor relativ gering ist.

Ein solcher Ventiltrieb umfasst zumindest eine Nockenwelle, die in einem erfindungsgemäßen Gleitlager gelagert ist, wobei die Nockenwelle als Nockenstück ausgebildet ist oder mindestens ein solches Nockenstück umfasst und wobei dieses Nockenstück das Lagerstück des Gleitlagers ist. Weiterhin umfasst der Ventiltrieb mindestens drei axial versetzt zueinander angeordnete Nockenerhebungen, wobei sich zumindest zwei, vorzugsweise alle drei Nockenerhebungen unterscheiden. Diese Nockenerhebungen können alternativ durch ein entsprechendes axiales Verschieben des Nockenstücks mit einem Gaswechselventil eines erfindungsgemäßen Verbrennungsmotors in Wirkverbindung gebracht werden, wodurch diese das Gaswechselventil mit unterschiedlichen Ventilhubverläufen betätigen. Das Gaswechselventil ist dabei einem Brennraum des Verbrennungsmotors zugeordnet, um ein Einbringen von Frischgas in diesen Brennraum oder ein Abführen von Abgas aus diesem Brennraum zu steuern. Für das Verschieben des Nockenstücks umfasst ein erfindungsgemäßer Verbrennungsmotor zudem eine Verstellvorrichtung.

Gemäß einer bevorzugten Ausgestaltungsform eines erfindungsgemäßen Ventiltriebs kann vorgesehen sein, dass das Nockenstück hülsenförmig ausgebildet ist und drehfest sowie axial verschiebbar auf einer Grundwelle der Nockenwelle gelagert ist. Dadurch kann vermieden werden, die gesamte Nockenwelle axial verschieben zu müssen, um die Nockenerhebungen wechselweise mit dem Gaswechselventil in Wirkverbindung zu bringen.

Gemäß einer bevorzugten Ausgestaltungsform eines erfindungsgemäßen Gleitlagers kann vorgesehen sein, dass der erste Schmiermittelkanal und der zweite Schmiermittelkanal in zumindest einem Abschnitt integral ausgebildet sind und sich diese somit beispielsweise erst kurz vor der den Mündungsöffnungen in voneinander separierte Schmiermittelkanäle aufteilen. Dadurch kann eine relativ einfache Integration der Schmiermittelkanäle in das Lagergehäuse oder das Lagerstück realisiert werden.

Bei einer Ausgestaltung eines erfindungsgemäßen Gleitlagers, bei dem das Lagerstück als Nockenstück mindestens drei axial versetzt angeordnete Nockenerhebungen aufweist, kann weiterhin bevorzugt vorgesehen sein, dass der Radius der Außenlagerfläche des Lagerstücks größer als der größte Radius der Nockenerhebungen ist. Dies ermöglicht eine vorteilhafte Montage eines solchen Gleitlagers und insbesondere eines ein solches Gleitlager umfassenden Ventiltriebs einer Brennkraftmaschine. Zudem kann sich dadurch eine besonders kompakte Ausgestaltung des Gleitlagers bezüglich der Erstreckung in axialer Richtung ergeben, insbesondere in Kombination mit der ebenfalls bevorzugten Ausgestaltungsform, gemäß der sich die Außenlagerfläche des Lagerstücks und die Innenlagerfläche des Lagergehäuses in der zweiten Schiebestellung und/oder in der dritten Schiebestellung nur teilweise überdecken. Die Innenlagerfläche des Lagergehäuses kann dann die Außenlagerfläche des Lagerstücks beziehungsweise des Nockenstücks in axialer Richtung überragen, ohne dass es dabei zu einer Kollision mit einer vorzugsweise direkt axial an die Außenlagerfläche angrenzend angeordneten Nockenerhebung kommt. Dementsprechend kann auch vorgesehen sein, dass in der zweiten und/oder dritten Schiebestellung zumindest eine Nockenerhebung zumindest teilweise innerhalb der Lageröffnung angeordnet ist.

Die Erfindung wird nachfolgend anhand eines in den Zeichnungen dargestellten Ausgestaltungsbeispiels näher erläutert. In den Zeichnungen zeigt, jeweils in vereinfachter Darstellung:
- Fig. 1:: eine Brennkraftmaschine mit einem erfindungsgemäßen Verbrennungsmotor in einer Aufsicht;
- Fig. 2:: den Verbrennungsmotor in einem Längsschnitt;
- Fig. 3:: einen Abschnitt des Ventiltriebs des Verbrennungsmotors in einer ersten Schiebestellung des dazugehörigen Nockenstücks;
- Fig. 4:: den Abschnitt des Ventiltriebs in einer zweiten Schiebestellung des Nockenstücks; und
- Fig. 5:: den Abschnitt des Ventiltriebs in einer dritten Schiebestellung des Nockenstücks.

In der Fig. 1 ist eine Brennkraftmaschine dargestellt. Mittels der Brennkraftmaschine kann beispielsweise ein Kraftfahrzeug (nicht dargestellt) angetrieben werden.

Die Brennkraftmaschine umfasst den in weiteren Details auch in der Fig. 2 dargestellten Verbrennungsmotor 1. Der Verbrennungsmotor 1 bildet in einem Verbund aus Zylinderkurbelgehäuse 2 und Zylinderkopfgehäuse 3 mehrere (hier: vier) Zylinderöffnungen 4 aus. Die Zylinderöffnungen 4 sind einlassseitig mit einem Saugrohr 5 eines Frischgasstrangs 6 und auslassseitig mit einem Abgaskrümmer 7 eines Abgasstrangs 8 der Brennkraftmaschine gasführend verbunden. In bekannter Weise wird in Brennräumen 9, die von den Zylinderöffnungen 4 zusammen mit darin geführten Kolben 10 sowie dem Zylinderkopfgehäuse 3 begrenzt sind, Frischgas (im Wesentlichen Luft) mit Kraftstoff verbrannt. Der Kraftstoff kann dazu mittels Kraftstoffinjektoren 11 direkt in die Brennräume 9 eingespritzt werden. Das bei der Verbrennung des Kraftstoff-Frischgas-Gemischs entstehende Abgas wird über den Abgasstrang 8 abgeführt.

Die Zufuhr des Frischgases in die Brennräume 9 und die Abfuhr des Abgases aus den Brennräumen 9 wird über vier Gaswechselventile 12, 13, nämlich zwei Einlassventile 12 und zwei Auslassventile 13, je Brennraum 9 gesteuert, die von einem in der Fig. 1 nicht dargestellten Ventiltrieb des Verbrennungsmotors 1 betätigt werden. Der Ventiltrieb umfasst gemäß der Fig. 2 eine Kurbelwelle 14, die Kurbelzapfen 15 ausbildet, wobei die Kurbelzapfen 15 mit den Kolben 10 über Pleuel 16 verbunden sind. Dadurch werden Linearbewegungen der Kolben 10 in eine Rotation der Kurbelwelle 14 gewandelt, wobei die Rotation der Kurbelwelle 14 wiederum einen periodischen Richtungswechsel der Linearbewegungen der Kolben 10 bewirkt. Die Rotation der Kurbelwelle 14 wird zudem über ein Steuergetriebe, beispielsweise ein Zahnriemengetriebe 17, auf zwei Nockenwellen 18 übertragen, von denen jede über beispielsweise Kipp- oder Schlepphebel (nicht dargestellt) zwei Gaswechselventile 12, 13 je Brennraum 9 betätigt.

Die Brennkraftmaschine umfasst weiterhin einen Abgasturbolader. Dieser weist eine in den Abgasstrang 8 integrierte Abgasturbine 19 sowie einen in den Frischgasstrang 6 integrierten Frischgasverdichter 20 auf. Ein von dem Abgasstrom rotierend angetriebenes Laufrad der Abgasturbine 19 treibt über eine Welle 21 ein Laufrad des Verdichters 20 an. Die so bewirkte Rotation des Laufrads des Verdichters 20 verdichtet das durch diesen geführte Frischgas. Mittels eines Wastegates 22 kann eine Ladedruckbegrenzung erzielt werden, indem in einem Betrieb des Verbrennungsmotors 1 mit hoher Drehzahl und/oder Last ein Teil des Abgasstroms an der Abgasturbine 19 vorbei geführt wird. Weiterhin ist eine Abgasnachbehandlungsvorrichtung 23 in den Abgasstrang 8 integriert.

Die Brennkraftmaschine umfasst zudem eine Verstellvorrichtung 24, mittels der den Einlassventilen 12 und/oder den Auslassventilen 13 bedarfsweise jeweils eine von insgesamt drei Nockenerhebungen 25 zugeordnet werden kann. Diese Verstellvorrichtung 24 ist von einer Steuerungsvorrichtung 26 ansteuerbar und in der Fig. 2 nur schematisch angedeutet. Die Funktion der Verstellvorrichtung 24 beruht auf der längsaxialen Verschiebbarkeit von hülsenförmigen Nockenstücken 27, die über ineinander greifende Längsverzahnungen drehfest auf einer Grundwelle 28 angeordnet sind, wobei die Nockenstücke 64 für jedes der von diesen betätigbaren Einlassventile 28 oder Auslassventile 30 die drei sich unterscheidenden Nockenerhebungen 25 aufweisen, die in Abhängigkeit von der jeweils eingestellten axialen Schiebestellung der Nockenstücke 27 alternativ mit den dazugehörigen Gaswechselventilen 12, 13 in Wirkverbindung gebracht sind. Der Aufbau und die Funktionsweise der Verstellvorrichtung 24 kann dabei einer derjenigen entsprechen, die in der DE 10 2017 203 869 A1, der DE 10 2017 205 463 A1 und der DE 10 2017 210 661 A1 offenbart sind.

Neben der Grundwelle 28 der Nockenwelle 18 sind auch die Nockenstücke 27 jeweils in mindestens einem Gleitlager drehbar gelagert, wobei diese Lagerung der Nockenstücke 27 zudem eine axiale Beweglichkeit gewährleistet, die es ermöglicht, die verschiedenen Schiebestellungen der Nockenstücke 27, in denen die verschiedenen Nockenerhebungen 25 mit dem jeweils dazugehörigen Gaswechselventil 12, 13 in Wirkverbindung gebracht sind, einzustellen.

Die für die Lagerung der Nockenstücke 27 vorgesehenen Gleitlager umfassen gemäß den Fig. 3 bis 5 jeweils einen Abschnitt des Zylinderkopfgehäuses 3 als Lagergehäuse 29, das eine zylindrische Lageröffnung 30 ausbildet, in der ein zylindrischer Lagerabschnitt 31 des jeweiligen Nockenstücks 27 angeordnet ist. Der Außendurchmesser des Lagerabschnitts 31 des Nockenstücks 27 ist nur etwas kleiner als der Innendurchmesser der Lageröffnung 30, um eine weitgehend spielfreie aber auch klemmfreie Relativbeweglichkeit zwischen dem Lagergehäuse 29 und dem Lagerabschnitt 31 des Nockenstücks 27 zu erreichen. Die die Lageröffnung 30 begrenzende Wandung des Lagergehäuses 29 stellt eine Innenlagerfläche 32 des Lagergehäuses 29 und die Außenfläche des Lagerabschnitts 31 des Nockenstücks 27 stellt eine Außenlagerfläche 33 des Nockenstücks 27 dar, wobei zwischen dem sich überdeckenden Bereich der Innenlagerfläche 32 und der Außenlagerfläche 33 ein Kontaktspalt 34 ausgebildet ist.

Für jedes der für eine Lagerung eines Nockenstücks 27 vorgesehenen Gleitlager sind in das Zylinderkopfgehäuse 3 und damit in das Lagergehäuse 29 zwei Schmiermittelkanäle 35, 36 integriert, die an eine gemeinsame Schmiermittelquelle (nicht dargestellt) angeschlossen sind. Die Schmiermittelkanäle 35 ,36 jedes Gleitlagers sind zunächst integral, d.h. als ein gemeinsamer Kanalabschnitt, ausgebildet und separieren sich dann in Teilstränge, die axial (bezüglich der Rotationsachse 37 der Nockenwelle 18 und damit auch der Nockenstücke 27) beabstandet voneinander in die Innenlagerfläche 32 des jeweiligen Lagergehäuses 29 münden. Mittels der Schmiermittelkanäle 35, 36 kann ein vorzugsweise flüssiges Schmiermittel in den Kontaktspalt 34 jedes Gleitlagers eingebracht werden, um eine möglichst reibungsarme Relativbewegung zwischen den Komponenten des Gleitlagers, d.h. zwischen den Nockenstücken 27 und dem Zylinderkopfgehäuse 3 des Verbrennungsmotors 1 zu realisieren.

Die Fig. 3 bis 5 zeigen verschiedene Schiebestellungen eines Gleitlagers des Verbrennungsmotors 1, das für eine Lagerung eines Nockenstücks 27 vorgesehen ist, wobei in einer ersten Schiebestellung gemäß der Fig. 3 der Lagerabschnitt 31 des Nockenstücks 27 axial mittig innerhalb der Lageröffnung 30 des Lagergehäuses 29 positioniert ist. Die Außenlagerfläche 33 des Nockenstücks 27 überdeckt dabei die Mündungsöffnungen 38 beider Schmiermittelkanäle 35, 36 (vollständig), so dass der Kontaktspalt 34 auch im Bereich beider Mündungsöffnungen 38 angeordnet ist. In dieser ersten Schiebestellung wird Schmiermittel über beide Schmiermittelkanäle 35 ,36 dem Kontaktspalt 34 zugeführt. Dies ist durch eine entsprechende Funktionsstellung einer Verteilvorrichtung des Gleitlagers gewährleistet, die von jeweils einem innerhalb jedes der Schmiermittelkanäle 35, 36 angeordneten, kugelförmigen Ventilkörpers 39 sowie einem dazugehörigen Ventilsitz 40, der im Bereich der jeweiligen Mündungsöffnung 38 angeordnet ist, ausgebildet ist.

Sofern die Außenlagerfläche 33 des Nockenstücks 27 die Mündungsöffnung 38 eines Schmiermittelkanals 35, 36 überdeckt, ist der in diesem Schmiermittelkanal 35, 36 angeordnete Ventilkörper 39 ein Stück weit von dem dazugehörigen Ventilsitz 40 abgehoben. Damit ist dieser Schmiermittelkanal 35, 36 geöffnet, so dass Schmiermittel über die entsprechende Mündungsöffnung 38 in den Kontaktspalt 34 des Gleitlagers fließen kann. Überdeckt die Außenlagerfläche 33 des Nockenstücks 37 die Mündungsöffnung 38 eines Schmiermittelkanals 35, 36 dagegen nicht beziehungsweise gibt diesen frei, wird der in diesem Schmiermittelkanal 35, 36 angeordnete Ventilkörper 39 zumindest durch den Druck des Schmiermittels, gegebenenfalls auch durch die auf diesen wirkende Schwerkraft, gegen den dazugehörigen Ventilsitz 40 gedrückt, wodurch der entsprechende Schmiermittelkanal 35, 36 verschlossen ist. Bei einer solchen gegen den dazugehörigen Ventilsitz 40 gedrückten Lage des Ventilkörpers 39 ragt dieser soweit aus der dazugehörigen Mündungsöffnung 38, dass dieser durch einen anschließenden Kontakt mit dem Lagerabschnitt 31 des Nockenstücks 27 von dem Ventilsitz abgehoben wird, um den entsprechenden Schmiermittelkanal 35, 36 zu öffnen.

In der ersten Schiebestellung eines für eine Lagerung eines Nockenstücks 27 vorgesehenen Gleitlagers steht eine mittig angeordnete Nockenerhebung 25 des Nockenstücks 27 in Wirkverbindung mit dem zugeordneten Gaswechselventil 12, 13 des Verbrennungsmotors 1.

Die Fig. 4 zeigt eine zweite Schiebestellung eines für eine Lagerung eines Nockenstücks 27 vorgesehenen Gleitlagers, in der die Außenlagerfläche 33 des Nockenstücks 27 die Mündungsöffnung 38 eines ersten (35) der Schmiermittelkanäle 35, 36 überdeckt und die Mündungsöffnung des zweiten Schmiermittelkanals 36 freigibt. Schmiermittel wird folglich lediglich über den ersten Schmiermittelkanal 35 dem Kontaktspalt 34 zugeführt. Dies verhindert, dass Schmiermittel über den zweiten Schmiermittelkanal 36 austritt, wodurch anderenfalls das Schmiermittel unkontrolliert in den Ventiltrieb und nicht in den Kontaktspalt 34, der in der zweiten Schiebestellung nicht im Bereich der Mündungsöffnung 38 des zweiten Schmiermittelkanals 36 angeordnet ist, austreten würde. In der zweiten Schiebestellung steht eine in den Fig. 3 bis 5 rechts angeordnete Nockenerhebung 25 des Nockenstücks 27 in Wirkverbindung mit dem zugeordneten Gaswechselventil 12, 13 des Verbrennungsmotors 1.

Die Fig. 5 zeigt eine dritte Schiebestellung eines für eine Lagerung eines Nockenstücks 27 vorgesehenen Gleitlagers, in der die Außenlagerfläche 33 des Nockenstücks 27 die Mündungsöffnung 38 des zweiten Schmiermittelkanals 36 überdeckt und die Mündungsöffnung 38 des ersten Schmiermittelkanals 35 freigibt. Schmiermittel wird dann folglich lediglich über den zweiten Schmiermittelkanal 36 dem Kontaktspalt 34 zugeführt. In der dritten Schiebestellung steht eine in den Fig. 3 des 5 links angeordnete Nockenerhebung 25 in Wirkverbindung mit dem zugeordneten Gaswechselventil 12, 13 des Verbrennungsmotors 1.

Sowohl in der zweiten Schiebestellung gemäß der Fig. 4 als auch in der dritten Schiebestellung gemäß der Fig. 5 ist ein Abschnitt der Außenlagerfläche 33 des Nockenstücks 27 außerhalb der Lageröffnung 30 des Lagergehäuses 29 angeordnet, so dass sich in diesen Schiebestellungen die Außenlagerfläche 33 des Nockenstücks 27 und die Innenlagerfläche 32 des Lagergehäuses 29 nur teilweise überdecken. Dies ist eine Folge der relativ kleinen Dimensionierung des Lagergehäuses 29 beziehungsweise der Lageröffnung 30 in axialer Richtung, was sich jedoch vorteilhaft hinsichtlich des Bauraumbedarfs des Gleitlagers bei der Integration in den Verbrennungsmotor 1 und insbesondere hinsichtlich des minimal erreichbaren Abstands benachbarter Zylinderöffnungen 4 voneinander auswirkt. Dies führt auch dazu, dass in der zweiten Schiebestellung gemäß der Fig. 4 ein Abschnitt eines der Nockenerhebungen 25 innerhalb der Lageröffnung 30 des Gleitlagers angeordnet ist.

In den Fig. 3 bis 5 ist weiterhin zu erkennen, dass der Radius der zylindrischen Außenlagerfläche 33 des Nockenstücks 27 größer als der größte Radius der Nockenerhebungen 25 ist, was eine vorteilhafte Montage des Ventiltriebs des Verbrennungsmotors 1 ermöglicht, da das jeweilige, vorzugsweise einstückig ausgebildete Nockenstück 27 auf einfache Weise in die dazugehörige Lageröffnung 30 einsteckbar ist.

### Bezugszeichenliste

- 1: Verbrennungsmotor
- 2: Zylinderkurbelgehäuse
- 3: Zylinderkopfgehäuse
- 4: Zylinderöffnung
- 5: Saugrohr
- 6: Frischgasstrang
- 7: Abgaskrümmer
- 8: Abgasstrang
- 9: Brennraum
- 10: Kolben
- 11: Kraftstoffinjektor
- 12: Gaswechselventil / Einlassventil
- 13: Gaswechselventil / Auslassventil
- 14: Kurbelwelle
- 15: Kurbelzapfen
- 16: Pleuel
- 17: Zahnriemengetriebe
- 18: Nockenwelle
- 19: Abgasturbine
- 20: Frischgasverdichter
- 21: Welle
- 22: Wastegate
- 23: Abgasnachbehandlungsvorrichtung
- 24: Verstellvorrichtung
- 25: Nockenerhebung
- 26: Steuerungsvorrichtung
- 27: Nockenstück der Nockenwelle
- 28: Grundwelle der Nockenwelle
- 29: Lagergehäuse
- 30: Lageröffnung
- 31: Lagerabschnitt des Nockenstücks
- 32: Innenlagerfläche des Lagergehäuses
- 33: Außenlagerfläche des Nockenstücks
- 34: Kontaktspalt
- 35: erster Schmiermittelkanal
- 36: zweiter Schmiermittelkanal
- 37: Rotationsachse der Nockenwelle / des Nockenstücks
- 38: Mündungsöffnung eines Schmiermittelkanals
- 39: Ventilkörper
- 40: Ventilsitz

## Patentansprüche

1. Gleitlager mit einem Lagergehäuse (29) und einem innerhalb einer Lageröffnung (30) des Lagergehäuses (29) gelagerten Lagerstück, das eine Außenlagerfläche (33) ausbildet, die eine Innenlagerfläche (32) des Lagergehäuses (29) unter Ausbildung eines Kontaktspalts (34) kontaktiert, wobei in das Lagergehäuse (29) oder in das Lagerstück ein erster Schmiermittelkanal (35) und ein zweiter Schmiermittelkanal (36) für eine Zufuhr von Schmiermittel zu dem Kontaktspalt (34) integriert sind, die axial beabstandet voneinander in die Innenlagerfläche (32) oder die Außenlagerfläche (33) münden, wobei mittels einer Verteilvorrichtung ein Zuführen von Schmiermittel über den ersten Schmiermittelkanal (35) und den zweiten Schmiermittelkanal (36) beeinflussbar ist, und wobei die axiale Verschiebbarkeit des Lagerstücks relativ zu dem Lagergehäuse (29) derart ist, dass die Außenlagerfläche (33) des Lagerstücks oder die Innenlagerfläche (22) des Lagergehäuses (29)
- in einer ersten Schiebestellung des Gleitlagers die Mündungsöffnungen (38) des ersten Schmiermittelkanals (35) und des zweiten Schmiermittelkanals (36) überdeckt, und
- in einer zweiten Schiebestellung des Gleitlagers die Mündungsöffnung (38) des ersten Schmiermittelkanals (35) überdeckt und die Mündungsöffnung (38) des zweiten Schmiermittelkanals (36) freigibt und
- in einer dritten Schiebestellung des Gleitlagers die Mündungsöffnung (38) des ersten Schmiermittelkanals (35) freigibt und die Mündungsöffnung (38) des zweiten Schmiermittelkanals (36) überdeckt,
**dadurch gekennzeichnet, dass** das Lagerstück drehbar sowie axial verschiebbar innerhalb der Lageröffnung (30) gelagert ist und in jedem der Schmiermittelkanäle (35, 36) ein Ventilkörper (39) angeordnet ist, der den jeweiligen Schmiermittelkanal (35, 36) verschließt, wenn die dazugehörige Mündungsöffnung (38) freigegeben ist, und der den jeweiligen Schmiermittelkanal (35, 36) öffnet, wenn die dazugehörige Mündungsöffnung (38) überdeckt ist.

2. Gleitlager gemäß Anspruch 1, **dadurch gekennzeichnet, dass** sich in der zweiten Schiebestellung und/oder in der dritten Schiebestellung des Gleitlagers die Außenlagerfläche (33) des Lagerstücks und die Innenlagerfläche (32) des Lagergehäuses (29) nur teilweise überdecken.

3. Gleitlager gemäß einem der vorhergehenden Ansprüche, **dadurch gekennzeichnet, dass** der Ventilkörper (39), wenn dieser den dazugehörigen Schmiermittelkanal (35, 36) verschließt, aus der Mündungsöffnung (38) dieses Schmiermittelkanals (35, 36) ragt.

4. Gleitlager gemäß einem der vorhergehenden Ansprüche, **dadurch gekennzeichnet, dass** der erste Schmiermittelkanal (35) und der zweite Schmiermittelkanal (36) in zumindest einem Abschnitt integral ausgebildet sind.

5. Gleitlager gemäß einem der vorhergehenden Ansprüche, **dadurch gekennzeichnet, dass** das Lagerstück als Nockenstück (27) ausgebildet ist und mindestens drei axial versetzt zueinander angeordnete Nockenerhebungen (25) aufweist.

6. Gleitlager gemäß Anspruch 5, **dadurch gekennzeichnet, dass** der Radius der Außenlagerfläche (33) des Nockenstücks (27) größer als der größte Radius der Nockenerhebungen (25) ist.

7. Gleitlager gemäß Anspruch 5 oder 6, **dadurch gekennzeichnet, dass** in der zweiten und/oder dritten Schiebestellung zumindest eine Nockenerhebung (25) zumindest teilweise innerhalb der Lageröffnung (30) angeordnet ist.

8. Ventiltrieb für einen Verbrennungsmotor (1) **gekennzeichnet durch** eine mittels mindestens eines Gleitlagers gemäß einem der Ansprüche 5 bis 7 gelagerten, das Nockenstück (27) ausbildenden oder umfassenden Nockenwelle (18).

9. Ventiltrieb gemäß Anspruch 8, **dadurch gekennzeichnet, dass** das Nockenstück (27) hülsenförmig ausgebildet ist und drehfest sowie axial verschiebbar auf einer Grundwelle (28) der Nockenwelle (18) gelagert ist.

10. Verbrennungsmotor (1) mit mindestens einem Brennraum (9), mindestens einem dem Brennraum (9) zugeordneten Gaswechselventil (12, 13), einem Ventiltrieb gemäß Anspruch 8 oder 9 zur Betätigung des Gaswechselventils (12, 13) sowie einer Verstellvorrichtung (24), mittels der das Nockenstück (27) derart axial verschiebbar ist, dass die Nockenerhebungen (25) alternativ mit dem Gaswechselventil (12, 13) in Wirkverbindung bringbar sind.

## Claims

1. Sliding bearing comprising a bearing housing (29) and a bearing piece mounted within a bearing opening (30) of the bearing housing (29), which bearing piece forms an outer bearing surface (33) which contacts an inner bearing surface (32) of the bearing housing (29) to form a contact gap (34), a first lubricant channel (35) and a second lubricant channel (36) for supplying lubricant to the contact gap (34) being integrated into the bearing housing (29) or into the bearing piece, which lubricant channels open into the inner bearing surface (32) or the outer bearing surface (33) at an axial distance from one another, a supply of lubricant via the first lubricant channel (35) and the second lubricant channel (36) being able to be influenced by means of a distribution device, and the axial displaceability of the bearing piece relative to the bearing housing (29) being such that the outer bearing surface (33) of the bearing piece or the inner bearing surface (22) of the bearing housing (29)
- overlaps the mouth openings (38) of the first lubricant channel (35) and the second lubricant channel (36) in a first sliding position of the sliding bearing, and
- overlaps the mouth opening (38) of the first lubricant channel (35) and exposes the mouth opening (38) of the second lubricant channel (36) in a second sliding position of the sliding bearing and
- exposes the mouth opening (38) of the first lubricant channel (35) and overlaps the mouth opening (38) of the second lubricant channel (36) in a third sliding position of the sliding bearing,
**characterized in that** the bearing piece is mounted rotatably and axially displaceably within the bearing opening (30) and a valve body (39) is arranged in each of the lubricant channels (35, 36), which closes the relevant lubricant channel (35, 36) when the associated mouth opening (38) is exposed and which opens the relevant lubricant channel (35, 36) when the associated mouth opening (38) is overlapped.

2. Sliding bearing according to claim 1, **characterized in that** in the second sliding position and/or in the third sliding position of the sliding bearing, the outer bearing surface (33) of the bearing piece and the inner bearing surface (32) of the bearing housing (29) only partially overlap.

3. Sliding bearing according to either of the preceding claims, **characterized in that** the valve body (39), when it closes the associated lubricant channel (35, 36), protrudes from the mouth opening (38) of this lubricant channel (35, 36).

4. Sliding bearing according to any of the preceding claims,
**characterized in that** the first lubricant channel (35) and the second lubricant channel (36) are integrally formed in at least one portion.

5. Sliding bearing according to any of the preceding claims,
**characterized in that** the bearing piece is designed as a cam piece (27) and has at least three cam elevations (25) arranged axially offset from one another.

6. Sliding bearing according to claim 5, **characterized in that** the radius of the outer bearing surface (33) of the cam piece (27) is larger than the largest radius of the cam elevations (25).

7. Sliding bearing according to either claim 5 or claim 6,
**characterized in that** in the second and/or third sliding position, at least one cam elevation (25) is arranged at least partially within the bearing opening (30).

8. Valve train for an internal combustion engine (1) **characterized by** a camshaft (18) which is mounted by means of at least one sliding bearing according to any of claims 5 to 7 and which forms or comprises the cam piece (27).

9. Valve train according to claim 8, **characterized in that** the cam piece (27) is sleeve-shaped and is mounted on a main shaft (28) of the camshaft (18) for conjoint rotation and so as to be axially displaceable.

10. Internal combustion engine (1) having at least one combustion chamber (9), at least one gas exchange valve (12, 13) associated with the combustion chamber (9), a valve drive according to either claim 8 or claim 9 for operating the gas exchange valve (12, 13), and an adjusting device (24) by means of which the cam piece (27) can be axially displaced such that the cam elevations (25) can alternatively be brought into operative connection with the gas exchange valve (12, 13).

## Revendications

1. Palier lisse comportant un boîtier de palier (29) et une pièce de palier logée à l'intérieur d'une ouverture de palier (30) du boîtier de palier (29), laquelle pièce de palier réalise une surface de palier extérieure (33) qui entre en contact avec une surface de palier intérieure (32) du boîtier de palier (29) en réalisant une fente de contact (34), dans lequel un premier canal de lubrifiant (35) et un second canal de lubrifiant (36) sont intégrés dans le boîtier de palier (29) ou dans la pièce de palier pour une alimentation en lubrifiant vers la fente de contact (34), canaux qui débouchent à distance axiale l'un de l'autre dans la surface de palier intérieure (32) ou la surface de palier extérieure (33), dans lequel une alimentation en lubrifiant par l'intermédiaire du premier canal de lubrifiant (35) et du second canal de lubrifiant (36) peut être influencée à l'aide d'un dispositif de distribution, et dans lequel la possibilité de déplacement axial de la pièce de palier par rapport au boîtier de palier (29) est telle que la surface de palier extérieure (33) de la pièce de palier ou la surface de palier intérieure (22) du boîtier de palier (29)
- dans une première position de coulissement du palier lisse, recouvre les ouvertures d'embouchure (38) du premier canal de lubrifiant (35) et du second canal de lubrifiant (36), et
- dans une deuxième position de coulissement du palier lisse, recouvre l'ouverture d'embouchure (38) du premier canal de lubrifiant (35) et libère l'ouverture d'embouchure (38) du second canal de lubrifiant (36) et
- dans une troisième position de coulissement du palier lisse, libère l'ouverture d'embouchure (38) du premier canal de lubrifiant (35) et recouvre l'ouverture d'embouchure (38) du second canal de lubrifiant (36),
**caractérisé en ce que** la pièce de palier est montée de manière à pouvoir tourner ainsi que se déplacer axialement à l'intérieur de l'ouverture de palier (30) et dans chacun des canaux de lubrifiant (35, 36) est disposé un corps de soupape (39) qui ferme le canal de lubrifiant (35, 36) respectif lorsque l'ouverture d'embouchure (38) correspondante est libérée et qui ouvre le canal de lubrifiant (35, 36) respectif lorsque l'ouverture d'embouchure (38) correspondante est recouverte.

2. Palier lisse selon la revendication 1, **caractérisé en ce que** dans la deuxième position de coulissement et/ou dans la troisième position de coulissement du palier lisse, la surface de palier extérieure (33) de la pièce de palier et la surface de palier intérieure (32) du boîtier de palier (29) ne se recouvrent que partiellement.

3. Palier lisse selon l'une quelconque des revendications précédentes, **caractérisé en ce que** le corps de soupape (39), lorsque celui-ci ferme le canal de lubrifiant (35, 36) associé, fait saillie hors de l'ouverture d'embouchure (38) dudit canal de lubrifiant (35, 36).

4. Palier lisse selon l'une quelconque des revendications précédentes, **caractérisé en ce que** le premier canal de lubrifiant (35) et le second canal de lubrifiant (36) sont réalisés de manière intégrale dans au moins une section.

5. Palier lisse selon l'une quelconque des revendications précédentes, **caractérisé en ce que** la pièce de palier est réalisée sous forme de pièce de came (27) et présente au moins trois bossages de came (25) décalés axialement les uns par rapport aux autres.

6. Palier lisse selon la revendication 5, **caractérisé en ce que** le rayon de la surface de palier extérieure (33) de la pièce de came (27) est plus grand que le plus grand rayon des bossages de came (25).

7. Palier lisse selon la revendication 5 ou 6, **caractérisé en ce que** dans la deuxième et/ou la troisième position de coulissement, au moins un bossage de came (25) est disposé au moins partiellement à l'intérieur de l'ouverture de palier (30).

8. Commande de soupape pour un moteur à combustion interne (1), **caractérisée par** un arbre à cames (18) logé à l'aide d'au moins un palier lisse selon l'une des revendications 5 à 7 et réalisant ou entourant la pièce de came (27).

9. Commande de soupape selon la revendication 8, **caractérisée en ce que** la pièce de came (27) est réalisée en forme de douille et est montée solidaire en rotation et mobile axialement sur un arbre de base (28) de l'arbre à cames (18).

10. Moteur à combustion interne (1) comportant au moins une chambre de combustion (9), au moins une soupape d'échange de gaz (12, 13) associée à la chambre de combustion (9), une commande de soupape selon la revendication 8 ou 9 pour l'actionnement de la soupape d'échange de gaz (12, 13) ainsi qu'un dispositif de réglage (24) à l'aide duquel la pièce de came (27) peut être déplacée axialement de telle sorte que les bossages de came (25) peuvent être amenés en liaison active alternativement avec la soupape d'échange de gaz (12, 13).
